# EUROPÄISCHE PATENTSCHRIFT

(11) **EP 1 382 784 B1**
(45) Veröffentlichungstag und Bekanntmachung des Hinweises auf die Patenterteilung: **27.07.2005**
(21) Anmeldenummer: 03014008.1
(22) Anmeldetag: 21.06.2003
(51) Int. Cl.: E05D 5/02, E05D 7/12, E05D 7/04

(54) **Beschlag für einen Aluminium-Fensterladen**
Fitting for an aluminium window shutter
Elément de ferrure pour un volet de fenêtre en aluminium

(30) Priorität: 15.07.2002 AT 10582002
(43) Veröffentlichungstag der Anmeldung: 21.01.2004
(73) Patentinhaber: AST Alu System Technik GesmbH, 6710 Nenzing (AT)
(72) Erfinder: Walte, Josef, 6824 Schlins (AT)
(74) Vertreter: Hefel, Herbert, Dipl.-Ing.

(56) Entgegenhaltungen:
- EP-A- 0 353 485
- EP-A- 0 528 213
- DE-U- 7 502 038
- US-A- 4 400 847

## Beschreibung

Die Erfindung betrifft einen Beschlag für einen Aluminium-Fensterladen mit einer am Fensterladen fixierbaren Befestigungsplatte, an welcher erste und zweite Haltearme mit von diesen seitlich abstehenden Haltenasen angeordnet sind, die einen Abschnitt des Aluminium-Fensterladens hintergreifen, und welche zweiteilig mit zwei formschlüssig ineinandergreifenden Teilen ausgebildet ist, wobei mindestens ein erster Haltearm am ersten Teil und mindestens ein zweiter Haltearm am zweiten Teil der Befestigungsplatte angeordnet ist und wobei zur Verspannung der Haltearme gegen den hintergriffenen Abschnitt des Aluminium-Fensterladens eine Klemmschraube die Befestigungsplatte durchsetzt.

Ein Beschlag für einen Fensterladen in Form eines Scharnierbeschlages wurde z.B. durch die EP 1001 124 A1 bekannt. Bei diesem bekannten Schamierbeschlag weist ein Beschlagsteil, in der Regel ist dies jener Teil, der eine Buchse zur Aufnahme eines zapfenförmigen Gegenbeschlages aufweist, einen rechteckigen Schlitz auf, der sich im wesentlichen senkrecht zur Achse der Buchse dieses Beschlagsteiles erstreckt. In diesen Schlitz greifen zwei voneinander distanzierte Führungszapfen eines zweiten Beschlagsteiles ein und sind in diesem Schlitz verstellbar. Dieser zweite Beschlagsteil durchsetzt einen parallel zur Achse der Buchse verlaufenden Schlitz im Fensterladen, wobei dieser zweite Beschlagsteil die Ränder des Schlitzes des Fensterladens mit einem flanschförmigen Ansatz übergreift.

Zur Fixierung des Beschlages ist eine Schraube samt Mutter und eine Druckplatte vorgesehen, die den Schlitz des ersten Beschlagsteiles überdeckt und von der Schraube durchsetzt ist. Durch Festziehen der Schraube, die auch den zweiten Beschlagsteil durchsetzt und in die Mutter eingreift, können der flanschartige Ansatz des zweiten Beschlagsteiles und die Druckplatte gegen den Fensterladen gepreßt und damit ein entsprechender Reibschluß zwischen diesen Teilen sichergestellt werden.

Bei dieser bekannten Lösung ergibt sich der Nachteil, daß der Fensterladen durchbrochen werden muß. Die Herstellung des Schlitzes im Fensterladen erfordert einen erheblichen Aufwand, insbesonders wenn dieser vor Ort hergestellt werden muß. Überdies kann nur ein relativ kleiner Verstellbereich des Beschlages gegenüber dem Fensterladen in der Größe von meist weniger als 15mm realisiert werden, wenn der Beschlag, insbesondere der flanschartige Ansatz des zweiten Beschlagsteiles, nicht unerwünscht groß dimensioniert wird. Aber auch der Verstellbereich der beiden Beschlagsteile gegeneinander kann nur relativ klein gehalten werden.

Weiters wurde durch die DE 44 31 278 A1 ein Beschlag bekannt, der ein in eine Beschlagsnut einzusetzendes Klemmstück aufweist, das einem Nutenstein entspricht. Dieses Klemmstück ist über einen Kupplungssteg einstückig mit einer Anlageplatte verbunden. Am Übergang des Kupplungssteges zum Klemmstück und zur Anlageplatte ist der Kupplungssteg jeweils mit gelenkartig ausgebildeten Verbindungsstegen verbunden. Dabei weist die Anlageplatte eine mit einer Senkung versehene Durchgangsbohrung auf, an die sich ein den Kupplungssteg querender Durchbruch anschließt, wobei eine Gewindebohrung im Klemmstück zur Aufnahme einer Spannschraube vorgesehen ist. Mittels der Spannschraube kann das Klemmstück gegen die Anlageplatte des Grundteiles gezogen und die Querstege der Beschlagsnut zwischen den Klemmleisten des Klemmstückes und den Anlageflächen der Anlageplatte geklemmt werden.

Bei dieser Lösung ergibt sich der Nachteil eines relativ hohen Herstellungsaufwandes, wobei insbesondere die Gelenksverbindungen, die praktisch als Filmgelenke ausgebildet sind, erhebliche Probleme in der Serienfertigung mit sich bringen. Außerdem müssen das Klemmstuck und die Anlageplatte samt dem Kopplungssteg aus Kunststoff hergestellt werden.

Durch Vorbenutzung ist weiters ein Beschlag für einen Aluminium-Fensterladen bekannt geworden, der eine am Fensterladen fixierbare Befesitungsplatte umfasst, an der erste und zweite Haltearme mit von diesem seitlich abstehenden Haltenasen angeordnet sind. Am Fensterladen sind parallel zueinander verlaufende Nuten vorgesehen, die an geeigneter Stelle Verbreiterungen aufweisen, um ein Einführen der Haltearme mit den Haltenasen zu ermöglichen. In der Folge kann die Befestigungsplatte in den Nuten verschoben werden und an der geeigneten Stelle mittels einer die Befestigungsplatte durchsetzenden Klemmschraube durch Verspannung der Haltenasen gegenüber den Hinterschneidungen der Nuten am Fensterladen fixiert werden. Nachteilig hierbei ist es, daß die Verbreiterungen der Nuten bei der Herstellung des Fensterladens einen zusätzlichen Fertigungsschritt erfordern, in welchem entsprechende Ausfräsungen durchgeführt werden und dies verteuert die Herstellung des Fensterladens. Auch stören diese Verbreiterungen den optischen Gesamteindruck des Fensterladens. Weiters ergibt sich durch das Erfordernis des Einfädelns in die Verbreiterungen und anschließenden Verschiebens der Befestigungsplatte ein zusätzlicher Montageaufwand.

Ein Beschlag der eingangs genannten Art ist aus der EP 0 528 213 A1 bekannt. Bei diesem zweiteilig ausgebildeten Beschlag weist der erste Teil einen Haltearm mit einer Haltenase auf und der zweite Teil ist als verschwenkbar im ersten Teil gelagerte Klemmleiste mit einer weiteren Haltenase ausgebildet. Eine Klemmschraube durchsetzt den ersten Teil und drückt beim Einschrauben die Haltenase der Klemmleiste in den hinterschnittenen Bereich einer Nut, in welche die beiden Haltenasen eingeführt sind.

Nachteilig an diesem vorbekannten Beschlag ist es unter anderem, dass der Abstand der Haltearme etwa dem Durchmesser der Klemmschraube entsprechen muss und somit relativ gering ist. Auch die Ausgestaltung der Nut muss daran angepasst sein, wobei diese eine relativ große Breite aufweist. Zudem ist die Stabilität im montierten Zustand nicht besonders hoch bzw. die Ausbildung insgesamt relativ aufwändig.

Ziel der Erfindung ist es, diese Nachteile zu vermeiden und einen Beschlag der eingangs erwähnten Art bereitzustellen, der an unterschiedlichen Stellen des Fensterladens in einfacher Weise montierbar ist, wobei eine vorteilhafte Ausbildung des Fensterladens möglich ist.

Erfindungsgemäß wird dies bei einem Beschlag der eingangs erwähnten Art durch die kennzeichnenden Merkmale des Anspruches 1 erreicht.

Durch die vorgeschlagenen Maßnahmen können die beiden Teile der Befestigungsplatte separat in das Profil eingesetzt werden. Dabei ist es auch möglich diese Teile z.B. in Nuten einzusetzen, deren Breite zumindest der Breite der Haltearme zusammen mit den von ihnen abstehenden entspricht. Dies ermöglicht ein Einsetzen eines jeden Teiles der Befestigungsplatte an beliebiger Stelle der Nut des Fensterladens. Nach dem Einsetzen beider Teile der Befestigungsplatte können diese gegeneinander verschoben werden, um eine formschlüssige Verbindung dieser Teile zu erreichen. Die Nuten des Fensterladens müssen hierbei keine Verbreiterungen durch Ausfräsungen aufweisen, um das Einsetzen der Haltearme der Befestigungsplatte zu ermöglichen. Anstelle von Nuten können zum Ermöglichen der Befestigung des Beschlags beispielsweise auch Vorsprünge an den Seitenkanten des Fensterladens vorgesehen sein, die von den Haltenasen hintergriffen werden können. Die Vorderfläche des Fensterladens kann dadurch frei von Nuten ausgebildet sein. Solche Nuten stellen nicht nur eine optische Beeinträchtigung des Fensterladens dar, sondern verschmutzen auch im Laufe der Zeit.

In diesem Zusammenhang ist es vorteilhaft die Merkmale des Anspruches 2 vorzusehen. Durch diese Maßnahmen kann auf einfache Weise eine formschlüssige Verbindung der beiden Teile der Befestigungsplatte hergestellt werden. Dazu genügt es diese Teile nach deren Einsetzen in den Rahmen gegeneinander zu verschieben und dadurch den Ansatz des einen Teiles in die entsprechende Ausnehmung des anderen Teiles in Eingriff zu bringen.

Im Falle der Ausbildung des Beschlags als Scharnierbeschlag ist es vorteilhaft, wenn die Befestigungsplatte auf ihrer dem Fensterladen zugewandten Seite eine Ausnehmung zur Aufnahme eines Scharnierteils aufweist, wobei die Klemmschraube auf den eingeschobenen Scharnierteil der auf dem Fensterladen aufliegt. Hierdurch kann die Klemmschraube, die zur Fixierung der Befestigungsplatte dient, gleichzeitig zur Fixierung eines Beschlagsteiles eines Scharniers verwendet werden.

Die Erfindung wird nun anhand der Zeichnung näher erläutert. Dabei zeigen:
- Fig. 1: schematisch eine axonometrische Darstellung eines Fensterladens mit erfindungsgemäßen Beschlägen (teilweise im noch nicht zusammengebauten Zustand dargestellt) nach einer ersten Ausführungsform,
- Fig. 2: eine geschnittene Darstellung der Teile einer ersten Ausführungsform der Befestigungsplatte eines erfindungsgemäßen Beschlages,
- Fig. 3: und 4 schematisch die Montage eines erfindungsgemäßen Beschlages gemäß Fig. 1 und 2 (wobei der Beschlag in Seitenansicht und der Rahmen des Fensterladens im Schnitt dargestellt ist),
- Fig. 5: schematisch eine axonometrische Darstellung eines Fensterladens mit erfindungsgemäßen Beschlägen nach einer zweiten Ausführungsform,
- Fig. 6: schematisch die Montage eines Beschlages nach der zweiten Ausführungsform und
- Fig. 7: den Beschlag nach der zweiten Ausführungsform im montierten Zustand (wobei der Rahmen des Fensterladens im Schnitt und der Beschlag in Seitenansicht dargestellt ist).

Wie aus der Fig. 1 ersichtlich, weist ein Aluminium-Fensterladen 20 einen Rahmen 21 auf, der aus Aluminium-Profilen hergestellt ist und in dem Lamellen 23 gehalten sind. Dabei sind in einer zur Hauptebene des Rahmens 20 parallel verlaufenden Fläche des Rahmens 20 parallel laufende Nuten 22 eingearbeitet, die, wie aus den Fig. 3 und 4 zu ersehen ist, hinterschnitten sind. Dabei sind die hinterschnittenen Bereiche 24 der Nuten 22 einander zugekehrt.

In diese Nuten 22 des Rahmens 20 greifen Befestigungsplatten 25 ein, die zweiteilig ausgebildet sind, wie dies beim linken Fensterladen in der Fig. 1 dargestellt ist. Dabei greift jeder der beiden Teile 3 und 4 mit einem Haltearm 1, an dessen freiem Ende eine Haltenase 2 im wesentlichen senkrecht absteht, in jeweils eine Nut 22 ein. Die Breite b der Haltearme zusammen mit den von ihnen abstehenden Haltenasen 2 entspricht dabei der geringsten Breite B der Nuten 22, bzw. unterschreitet diese geringfügig. Dadurch können die Teile 3 und 4 der Befestigungsplatten 25 an beliebiger Stelle des Rahmens in dessen Nuten 22 eingesetzt werden.

Um die beiden in die Nuten eingesetzten Teile 3 und 4 der Befestigungsplatten 25 formschlüssig miteinander zu verbinden weist der Teil 4 eine hinterschnittene Ausnehmung 6 auf, in die im montierten Zustand ein im wesentlichen gegengleicher Ansatz 5 des zweiten Teiles 3 eingreift. Dabei ist ein Einschieben des Ansatzes 5, der beim dargestellten Ausführungsbeispiel an seinem freien Ende einen verdickten Kopf 7 aufweist, in die Ausnehmung 6 des Teiles 4 in Richtung parallel zur Nut 22 erst möglich, wenn die beiden Teile 3 und 4 der Befestigungsplatte 25 aufeinander zu geschoben sind und die Haltenasen 2 der Haltearme 1 in die hinterschnittenen Bereiche 24 der Nuten 22 des Rahmens 20 eingreifen.

Beim dargestellten Ausführungsbeispiel erstreckt sich der Ansatz 5 bei montierter Befestigungsplatte im wesentlichen parallel zur Hauptebene des Rahmens 20. Dies ist jedoch nicht unbedingt erforderlich. Der Ansatz 5 könnte z.B. auch durch eine vom Teil 3 schräg abstehende Leiste gebildet sein, die in eine entsprechende gegengleiche Ausnehmung des Teiles 4 eingreift. Wesentlich ist, daß eine formschlüssige Verbindung der beiden Teile 3, 4 einerseits gegenüber einem Auseinanderziehen der Teile 3, 4 in Richtung parallel der Hauptebene der Halteplatte (parallel zur Oberfläche des Fensterladens), andererseits gegenüber einem gegenseitigen Verschwenken um eine parallel zur Hauptebene der Halteplatte liegenden Achse gegeben ist.

Bei den Beschlägen gemäß den Fig. 1 bis 4 weisen die Teile 3 und 4 der Befestigungsplatten 25 an ihrer dem Fensterladen zugewandten Unterseite Ausnehmungen 8, 9 auf, die sich parallel zu den Haltenasen 2, bzw. im montierten Zustand der Befestigungsplatten 25 senkrecht zur Längserstreckung der diese haltenden Nuten 22 erstrecken. In diese Ausnehmungen 8, 9, die im montierten Zustand der Befestigungsplatte eine sich über deren beide Teile 3, 4 erstreckende Ausnehmung ergeben, können Scharnierteile 12 eingeschoben werden und mit einer Klemmschraube 10 fixiert werden, die in entsprechende Gewindebohrungen 11 der Teile 3 der Befestigungsplatten 25 einsetzbar sind.

Dabei liegen die Scharnierteile 12 auf der Oberseite der Rahmens 20 auf und durch die Klemmschraube 10 werden gleichzeitig die Haltenasen 2 der Teile 3, 4 gegen den von den Haltenasen 2 hintergriffenen Abschnitte 24 der Nuten 22 des Profils des Rahmens 20 gepreßt und dadurch auch die entsprechende Befestigungsplatte 25 in ihrer Lage auf dem Rahmen fixiert.

Die formschlüssige Verbindung der beiden Teile 3, 4 verhindert hierbei ein Verschwenken der beiden Teile 3, 4 gegeneinander bzw. ein Verschwenken der Teile 3, 4 jeweils gegenüber einer Gedachten von den hintergriffenen Abschnitten 24 gebildeten Drehachse, abgesehen von einem gewissen Spiel. Vorteilhaft ist es hierbei, wenn die formschlüssige Verbindung der beiden Teile 3, 4 möglichst nahe bei einer dieser von den Abschnitten 24 gebildeten gedachten Schwenkachsen liegt, wodurch auch bei einem gewissen Spiel der formschlüssigen Verbindung es nur zu einer relativ geringen Abhebung der Teile 3, 4 von der Oberfläche des Fensterladens bei der Verspannung mittels der Klemmschraube 10 kommt.

Wie aus der Fig. 1 zu ersehen ist, können die Befestigungsplatten 25 nicht nur zur Halterung von Scharnierteilen 12, sondern z.B. auch zur Halterung eines Schubriegels 26 oder eines Schwenkriegels 27 und Rastaufnahmen 28 für einen solchen vorgesehen sein. In den letzteren Fällen erfolgt die Fixierung der Lage der Befestigungsplatte 25 allein mittels der Klemmschraube 10, die die Befestigungsplatte 25 durchsetzt und sich gegen die Oberfläche des Fensterladens abstützt..

Die Ausführungsform nach den Fig. 5 bis 7 unterscheidet sich von jener nach den Fig. 1 bis 4 dadurch, daß die Teile 3, 4 der Befestigungsplatten 25' nicht in Nuten 22 eingreifen, die an einer parallel zur Hauptebene des Rahmens 20' eingearbeitet sind, wie dies bei den Rahmen 20 der Fall ist, sondern seitliche Vorsprünge 13 des Profils des Rahmens 20' des Aluminium-Fensterladens 21' umgreifen, die bei der dargestellten Ausführungsform durch Nuten 22' gebildet sind, die in senkrecht zur Hauptebene des Rahmens 20' verlaufende Seiten seines Profiles eingearbeitet sind. Grundsätzlich sind aber keine Nuten 22' erforderlich, sondern es genügen auch seitlich vorstehende Leisten des Profils, die von den Haltenasen 2 hintergriffen werden können.

Die Montage einer Befestigungsplatte 25, 25' erfolgt stets in der Weise, daß deren Teile 3, 4 jeder für sich mit ihren Haltenasen 2 in Eingriff mit von diesen hintergreifbaren Bereichen 24, 13 des Profils des Rahmens 20, 20' gebracht werden. Danach werden die beiden Teile in Richtung ihrer Haltenasen einander möglichst angenähert und die Teile 3, 4 anschließend in Richtung der Längserstreckung des Profils des Rahmens 20, 20' gegeneinander verschoben, wodurch der Ansatz 5 des Teiles 3 in die Ausnehmung des Teiles 4 hineingleitet und eine formschlüssige Verbindung der Teile 3, 4 gegeben ist. Gemeinsam können diese an den die vorgesehene Stelle des Rahmens 20. 20' geschoben und mittels der Klemmschraube 10 fixiert werden.

## Patentansprüche

1. Beschlag für einen Aluminium-Fensterladen (21, 21') mit einer am Fensterladen fixierbaren Befestigungsplatte (25, 25'), an welcher erste und zweite Haltearme (1) mit von diesen seitlich abstehenden Haltenasen (2) angeordnet sind, die einen Abschnitt (24, 13) des Aluminium-Fensterladens (21) hintergreifen, und welche zweiteilig mit zwei formschlüssig ineinandergreifenden Teilen (3, 4) ausgebildet ist, wobei mindestens ein erster Haltearm (1) am ersten Teil (3) und mindestens ein zweiter Haltearm (1) am zweiten Teil (4) der Befestigungsplatte (25, 25') angeordnet ist und wobei zur Verspannung der Haltearme (1) gegen den hintergriffenen Abschnitt (24, 13) des Aluminium-Fensterladens (21, 21') eine Klemmschraube (10) die Befestigungsplatte (25, 25') durchsetzt, **dadurch gekennzeichnet, dass** die Teile (3, 4) der Befestigungsplatte (25, 25') separat mit ihren Haltenasen (2) in die Abschnitte (24, 13) des Aluminium-Fensterladens (21) einsetzbar sind und dass die formschlüssige Verbindung zwischen den in die Abschnitte (24, 13) des Aluminium-Fensterladens (21) eingesetzten und ineinandergreifenden Teilen (3, 4) derart ausgebildet ist, dass sie ein Verschwenken der Teile (3, 4) gegeneinander verhindert, abgesehen von einem Spiel.

2. Beschlag gemäß Anspruch 1, **dadurch gekennzeichnet, daß** einer der beiden Teile (3, 4) der Befestigungsplatte (25, 25') eine hinterschnittene Ausnehmung (6) aufweist, in die bei montierter Befestigungsplatte (25, 25') ein im wesentlichen gegengleicher Ansatz (5, 7) des zweiten Teiles (3) eingreift.

3. Beschlag gemäß Anspruch 2, **dadurch gekennzeichnet, daß** sich die Ausnehmung (6) parallel zum Bereich der Oberfläche des Fensterladens erstreckt, in welchem der Beschlag festgelegt ist.

4. Beschlag gemäß Anspruch 2 oder Anspruch 3, **dadurch gekennzeichnet, daß** der Ansatz (5) des Teils (3) an seinem freien Ende einen verdickten Kopf (7) aufweist, der von der Seite her in die hinterschnittene Ausnehmung (6) im Teil (4) einschiebbar ist.

5. Beschlag gemäß einem der Ansprüche 1 bis 4, **dadurch gekennzeichnet, daß** im zusammengesetzten Zustand der Befestigungsplatte (25, 25') die Haltenasen (2) ihrer beiden Teile (3, 4) einander zugekehrt sind.

6. Beschlag gemäß einem der Ansprüche 1 bis 5, **dadurch gekennzeichnet, daß** die von den Haltenasen (2) hintergriffenen Abschnitte (24) des Rahmens (20) durch hinterschnittene, in eine parallel zur Hauptebene des Aluminium-Fensterladens (21) verlaufende Fläche des Aluminium-Fensterladens (21) eingearbeitete Nuten (22) gebildet sind.

7. Beschlag gemäß Anspruch 6, **dadurch gekennzeichnet, daß** die Nuten in einem einen Rahmen (20) des Fensterladens bildenden Profil angeordnet sind.

8. Beschlag gemäß einem der Ansprüche 1 bis 5, **dadurch gekennzeichnet, daß** die von den Haltenasen (2) hintergriffenen Abschnitte des Aluminium-Fensterladens (21') durch an den Seitenflächen des Aluminium-Fensterladens (21') angeordnete Vorsprünge (13) gebildet sind.

9. Beschlag gemäß Anspruch 8, **dadurch gekennzeichnet, daß** die Vorsprünge (13) an den Seitenflächen eines einen Rahmen (20') des Aluminium-Fensterladens (21') bildenden Profils angeordnet sind.

10. Beschlag gemäß einem der Ansprüche 1 bis 9, **dadurch gekennzeichnet, daß** die Befestigungsplatte (25, 25') auf ihrer dem Aluminium-Fensterladen zugewandten Seite eine Ausnehmung (8, 9) zur Aufnahme eines Scharnierteiles (12) aufweist, wobei die Klemmschraube (10) auf den eingeschobenen Scharnierteil (12) drückt, der auf dem Aluminium-Fensterladen (21, 21') aufliegt.

11. Beschlag gemäß Anspruch 10, **dadurch gekennzeichnet, daß** die beiden Teile (3, 4) der Befestigungsplatte jeweils einen Abschnitt der Ausnehmung (8, 9) aufweisen.

12. Beschlag gemäß einem der Ansprüche 1 bis 11, **dadurch gekennzeichnet, daß** eines der beiden Teile (3, 4) wesentlich länger als das andere der Teile (3, 4) ausgebildet ist.

13. Beschlag gemäß einem der Ansprüche 1 bis 12, **dadurch gekennzeichnet, daß** an der Befestigungsplatte (25, 25') ein Beschlagteil, wie z. B. ein Riegel (26, 27) oder eine Rastaufnahme (28) für einen Riegel festgelegt ist.

## Claims

1. A fitting for an aluminium window shutter (21, 21') with a fastening plate (25, 25'), which is fixable to the window shutter and on which are arranged first and second holding arms (1) with holding tabs (2) projecting laterally from them and engaging behind a portion (24, 13) of the aluminium window shutter (21), and which is constructed in two pieces with two parts (3, 4) engaging in each other in a positively locking manner, wherein at least one first holding arm (1) is arranged on the first part (3) and at least one second holding arm (1) is arranged on the second part (4) of the fastening plate (25, 25'), and wherein a clamping screw (10) passes through the fastening plate (25, 25') in order to clamp the holding arms (1) against the engaged-behind portion (24, 13) of the aluminium window shutter (21, 21'), **characterized in that** the parts (3, 4) of the fastening plate (25, 25') are insertable separately with their holding tabs (2) into the portions (24, 13) of the aluminium window shutter (21), and the positively locking connexion between the parts (3, 4), inserted into the portions (24, 13) of the aluminium window shutter (21) and engaging in each other, is designed in such a way that it prevents the parts (3, 4) from pivoting with respect to each other, apart from a degree of play.

2. A fitting according to Claim 1, **characterized in that** one of the two parts (3, 4) of the fastening plate (25, 25') has an undercut recess (6) into which a substantially complementary attachment (5, 7) on the second part (3) engages when the fastening plate (25, 25') is mounted.

3. A fitting according to Claim 2, **characterized in that** the recess (6) extends parallel to the region of the surface of the window shutter in which the fitting is fixed.

4. A fitting according to Claim 2 or Claim 3, **characterized in that** the free end of the attachment (5) of the part (3) has a thickened head (7) which is insertable from the side into the undercut recess (6) in the part (4).

5. A fitting according to one of Claims 1 to 4, **characterized in that** in the assembled state of the fastening plate (25, 25') the holding tabs (2) of its two parts (3, 4) face each other.

6. A fitting according to one of Claims 1 to 5, **characterized in that** the portions (24) of the frame (20), behind which the holding tabs (2) engage, are formed by undercut grooves (22) cut into a face of the aluminium window shutter (21) extending parallel to the main plane of the aluminium window shutter (21).

7. A fitting according to Claim 6, **characterized in that** the grooves are arranged in a section forming a frame (20) of the window shutter.

8. A fitting according to one of Claims 1 to 5, **characterized in that** the portions of the aluminium window shutter (21'), behind which the holding tabs (2) engage, are formed by projections (13) arranged on the lateral faces of the aluminium window shutter (21').

9. A fitting according to Claim 8, **characterized in that** the projections (13) are arranged on the lateral faces of a section forming a frame (20') of the aluminium window shutter (21').

10. A fitting according to one of Claims 1 to 9, **characterized in that** the side of the fastening plate (25, 25') facing the aluminium window shutter has a recess (8, 9) for receiving a hinge part (12), wherein the clamping screw (10) presses against the inserted hinge part (12) which rests on the aluminium window shutter (21, 21').

11. A fitting according to Claim 10, **characterized in that** the two parts (3, 4) of the fastening plate each comprise a respective portion of the recess (8, 9).

12. A fitting according to one of Claims 1 to 11, **characterized in that** one of the two parts (3, 4) is substantially longer than the other of the parts (3, 4).

13. A fitting according to one of Claims 1 to 12, **characterized in that** a fitting part, such as for example a bolt (26, 27) or a catch receptacle (28) for a bolt, is fixed to the fastening plate (25, 25').

## Revendications

1. Ferrure pour un volet en aluminium (21, 21'), comportant une plaque de fixation (25, 25') pouvant être fixée au volet, sur laquelle sont disposés des premiers et des deuxièmes bras de maintien (1) avec des becs de maintien (2) saillant latéralement de ceux-ci et qui s'accrochent par l'arrière à une section (24, 13) du volet en aluminium (21), laquelle plaque de fixation est formée de deux parties (3, 4) s'accrochant l'une dans l'autre par complémentarité de formes, avec au moins un premier bras de maintien (1) disposé sur la première partie (3) et au moins un deuxième bras de maintien (1) sur la deuxième partie (4) de la plaque de fixation (25, 25'), une vis de serrage (10) traversant la plaque de fixation (25, 25') pour précontraindre les bras de maintien (1) contre la section (24, 13) du volet en aluminium (21, 21') accrochée par l'arrière,
**caractérisée en ce que**
les parties (3, 4) de la plaque de fixation (25, 25') peuvent être introduites séparément avec leurs becs de maintien (2) dans les sections (24, 13) du volet en aluminium (21), et la liaison par complémentarité de formes entre les parties introduites dans les sections (24, 13) du volet en aluminium (21) et les parties (3, 4) s'accrochant l'une dans l'autre est telle qu'elle empêche un pivotement des parties (3, 4) l'une contre l'autre, à l'exception d'un certain jeu.

2. Ferrure selon la revendication 1,
**caractérisée en ce que**
l'une des deux parties (3, 4) de la plaque de fixation (25, 25') présente un évidement (6) découpé sur l'arrière, dans lequel, lorsque la plaque de fixation (25, 25') est montée, pénètre un bossage pour l'essentiel correspondant (5, 7) de la deuxième partie (3).

3. Ferrure selon la revendication 2,
**caractérisée en ce que**
l'évidement (6) s'étend parallèlement à la zone de la surface du volet dans laquelle est fixée la ferrure.

4. Ferrure selon la revendication 2 ou 3,
**caractérisée en ce que**
le bossage (5) de la partie (3) présente au niveau de son extrémité libre une tête (7) en forme de renflement, qui peut être insérée à partir du côté dans l'évidement découpé sur l'arrière (6) dans la partie (4).

5. Ferrure selon l'une quelconque des revendications 1 à 4,
**caractérisée en ce que**
dans l'état assemblé de la plaque de fixation (25, 25'), les becs de maintien (2) de ses deux parties (3, 4) sont tournés l'un vers l'autre.

6. Ferrure selon l'une quelconque des revendications 1 à 5,
**caractérisée en ce que**
les sections (24) du cadre (20) accrochées par l'arrière par les becs de maintien (2) sont formées par des rainures (22) découpées sur l'arrière, et pratiquées dans une surface du volet en aluminium (21) parallèlement au plan principal du volet en aluminium (21).

7. Ferrure selon la revendication 6,
**caractérisée en ce que**
les rainures sont disposées dans un profil formant un cadre (20) du volet.

8. Ferrure selon l'une quelconque des revendications 1 à 5,
**caractérisée en ce que**
les sections du volet en aluminium (21') accrochées par l'arrière par les becs de maintien (2) sont formées par des saillies (13) disposées sur les surfaces latérales du volet en aluminium (21').

9. Ferrure selon la revendication 8,
**caractérisée en ce que**
les saillies (13) sont disposées sur les surfaces latérales d'un profil formant un cadre (20) du volet en aluminium (21').

10. Ferrure selon l'une quelconque des revendications 1 à 9,
**caractérisée en ce que**
la plaque de fixation (25, 25') présente sur son côté tourné vers le volet en aluminium un évidement (8, 9) pour accueillir une partie de charnière (12), la vis de serrage (10) pressant sur la partie de charnière (12) insérée qui repose sur le volet en aluminium (21, 21').

11. Ferrure selon la revendication 8,
**caractérisée en ce que**
les deux parties (3, 4) de la plaque de fixation (25, 25') présentent respectivement une section de l'évidement (8, 9).

12. Ferrure selon l'une quelconque des revendications 1 à 11,
**caractérisée en ce que**
l'une des deux parties (3, 4) est nettement plus longue que l'autre partie (3, 4).

13. Ferrure selon l'une quelconque des revendications 1 à 12,
**caractérisée en ce qu'**
une partie de ferrure, comme par exemple un verrou (26, 27) ou un logement d'accrochage (28) pour un verrou, est fixée à la plaque de fixation (25, 25').
